# EUROPÄISCHE PATENTSCHRIFT

(11) **EP 2 337 928 B1**
(45) Veröffentlichungstag und Bekanntmachung des Hinweises auf die Patenterteilung: **13.02.2013**
(21) Anmeldenummer: 09744036.6
(22) Anmeldetag: 16.09.2009
(51) Int. Cl.: F01C 21/08, F04C 2/344

(54) **PUMPE, INSBESONDERE FLÜGELZELLENPUMPE**
PUMP, PARTICULARLY VANE-TYPE PUMP
POMPE, NOTAMMENT POMPE À PALETTES

(30) Priorität: 22.10.2008 DE 102008052778
(43) Veröffentlichungstag der Anmeldung: 29.06.2011
(73) Patentinhaber: ixetic Bad Homburg GmbH, 61352 Bad Homburg v.d.H. (DE)
(72) Erfinder: DIPPEL, Thomas, 35279 Neustadt (DE)
(86) Internationale Anmeldenummer: PCT/DE2009/001298
(87) Internationale Veröffentlichungsnummer: WO 2010/045906

(56) Entgegenhaltungen:
- EP-A1- 0 068 354
- EP-A1- 1 767 784
- DE-A1- 1 528 934
- JP-A- 61 079 881

## Beschreibung

Die Erfindung betrifft eine Pumpe, insbesondere eine Flügelzellenpumpe, mit einem mindestens einen Flügel führenden Rotor, der an mindestens einer Druckplatte anliegt, die mindestens ein Druckdurchgangsloch und mindestens ein Unterflügeldurchgangsloch aufweist, die mit einem Druckausgang in Verbindung stehen, der in einem Gehäuse der Pumpe oder in einem Getriebegehäuse vorgesehen ist.

Aus der deutschen Offenlegungsschrift DE 196 31 846 A1 ist eine Flügelzellenpumpe mit einem von einer Druckseite zu einem Verbraucher führenden ersten Fluidpfad und mit mindestens einem hydraulischen Widerstandselement bekannt, das in einem Druckbereiche verbindenden zweiten Fluidpfad angeordnet ist. Das hydraulische Widerstandselement ist als Kaltstartplatte ausgebildet, durch das die Druckbereiche der Pumpenabschnitte voneinander trennbar sind.

Die japanische Offenlegungsschrift JP 61078981 zeigt eine Flügelzellenpumpe, bei welcher die Unterflügelnut unterbrochen ist.

In der Offenlegungsschrift DE 152 8 934 ist eine Flügelzellenpumpe dargestellt, bei welcher die Flügel durch entsprechende Federvorrichtungen an die Hubkontur angepresst werden.

Aufgabe der Erfindung ist es, eine Pumpe, insbesondere eine Flügelzellenpumpe, mit einem mindestens einen Flügel führenden Rotor, der an mindestens einer Druckplatte anliegt, die mindestens ein Druckdurchgangsloch und mindestens ein Unterflügeldurchgangsloch aufweist, die mit einem Druckausgang in Verbindung stehen, der in einem Gehäuse der Pumpe vorgesehen ist, zu schaffen, die einen hohen Wirkungsgrad und/oder ein verbessertes Kaltstartverhalten aufweist.

Die Aufgabe ist bei einer Pumpe, insbesondere einer Flügelzellenpumpe, mit einem mindestens einen Flügel führenden Rotor, der an mindestens einer Druckplatte anliegt, die mindestens ein Druckdurchgangsloch und mindestens ein Unterflügeldurchgangsloch aufweist, die mit einem Druckausgang in Verbindung stehen, der in einem Gehäuse der Pumpe vorgesehen ist, wobei zwischen der Druckplatte und dem Gehäuse eine Strömungsleiteinrichtung angeordnet ist, die einen Fluidpfad begrenzt, welcher von dem mindestens einen Druckdurchgangsloch zunächst über einen Kanalabschnitt bzw. Kanal zu dem mindestens einen Unterflügeldurchgangsloch und danach über einen Kanalabschnitt bzw. Kanal und Öffnungen zu dem Druckausgang führt,
dadurch gelöst, dass die Strömungsleiteinrichtung als Tellerfeder ausgeführt ist, die zwischen der Druckplatte und dem Gehäuse eingespannt ist.

Das Druckdurchgangsloch ist vorzugsweise als Druckniere ausgeführt und steht mit einem Druckraum im Inneren der Pumpe in Verbindung. Das Unterflügeldurchgangsloch ist vorzugsweise als Unterflügeiniere ausgeführt und dient dazu, eine Unterflügelversorgung des Flügels beziehungsweise der Flügel der Pumpe sicherzustellen. Durch die erfindungsgemäße Strömungsleiteinrichtung wird gezielt ein Arbeitsmedium, insbesondere ein Hydraulikmedium, wie Öl, von dem Druckdurchgangsloch zunächst zu dem Unterflügeldurchgangsloch geleitet beziehungsweise geführt, und erst dann zum Druckausgang der Pumpe. Dadurch kann das Kaltstartverhalten der Pumpe ohne die Nachteile einer Kaltstartplatte verbessert werden, deren Verwendung eine zusätzliche Druckdifferenz und damit eine erhöhte Leistungsaufnahme zur Folge hat.

Ein bevorzugtes Ausführungsbeispiel der Pumpe ist dadurch gekennzeichnet, dass die Druckplatte eine erste Ebene mit dem Druckdurchgangsloch und dem Unterflügeldurchgangsloch und eine zweite Ebene mit mindestens einem Strömungskanal aufweist, der den Fluidpfad von dem Druckdurchgangsloch an dem Unterflügeldurchgangsloch vorbei zu dem Druckausgang teilweise begrenzt. Die Druckplatte umfasst in der ersten Ebene vorzugsweise zwei Druckdurchgangslöcher und zwei Unterflügeldurchgangslöcher, die durch zwei Strömungskanäle in der zweiten Ebene miteinander verbunden sind.

Ein weiteres bevorzugtes Ausführungsbeispiel der Pumpe ist dadurch gekennzeichnet, dass der Strömungskanal in der zweiten Ebene der Druckplatte in axialer Richtung zum Gehäuse hin von der Strömungsleiteinrichtung begrenzt ist. Der Begriff axial bezieht sich auf die Drehachse des Rotors. Axial bedeutet in Richtung oder parallel zur Drehachse des Rotors. Der Strömungskanal wird in axialer Richtung von der Druckplatte und der Strömungsleiteinrichtung begrenzt. In radialer Richtung wird der Strömungskanal vorzugsweise von der Druckplatte begrenzt.

Ein weiteres bevorzugtes Ausführungsbeispiel der Pumpe ist dadurch gekennzeichnet, dass die Druckplatte in der zweiten Ebene Stege aufweist, welche zwei Strömungskanäle voneinander trennen. Die Stege erstrecken sich vorzugsweise in radialer Richtung. Die Strömungskanäle begrenzen vorzugsweise jeweils einen Fluidpfad von einem Druckdurchgangsloch an einem Unterflügeldurchgangsloch vorbei zu dem Druckausgang.

Ein weiteres bevorzugtes Ausführungsbeispiel der Pumpe ist dadurch gekennzeichnet, dass die Druckplatte in der zweiten Ebene radial innen einen Innenringkörper aufweist, an dem die Strömungsleiteinrichtung teilweise anliegt. Der Innenringkörper ist vorzugsweise koaxial zur Drehachse des Rotors angeordnet.

Ein weiteres bevorzugtes Ausführungsbeispiel der Pumpe ist dadurch gekennzeichnet, dass die Druckplatte in einer dritten Ebene radial innen einen weiteren Innenringkörper aufweist, den die Strömungsleiteinrichtung umgibt und an dem eine Dichtung anliegt. Die beiden Innenringkörper sind vorzugsweise durch einen Absatz einstückig miteinander verbunden und koaxial zueinander angeordnet.

Ein weiteres bevorzugtes Ausführungsbeispiel der Pumpe ist dadurch gekennzeichnet, dass die Druckplatte in der zweiten Ebene radial außen einen Außenringkörper aufweist, an dem die Strömungsleiteinrichtung teilweise anliegt. Der Außenringkörper ist vorzugsweise koaxial zur Drehachse des Rotors angeordnet. Der Außenringkörper ist durch die Stege vorzugsweise einstückig mit dem Innenringkörper verbunden.

Ein weiteres bevorzugtes Ausführungsbeispiel der Pumpe ist dadurch gekennzeichnet, dass die Druckplatte in einer beziehungsweise der dritten Ebene radial außen einen weiteren Außenringkörper aufweist, der die Strömungsleiteinrichtung umgibt und vorzugsweise nur zur Zentrierung dient. Die beiden Außenringkörper sind vorzugsweise durch einen Absatz einstückig miteinander verbunden und koaxial zueinander angeordnet.

Ein weiteres bevorzugtes Ausführungsbeispiel der Pumpe ist dadurch gekennzeichnet, dass an dem Gehäuse ein Anlagebereich ausgebildet ist, der an der beziehungsweise an dem die Strömungsleiteinrichtung anliegt. Der Anlagebereich ist vorzugsweise als Ringwulst ausgeführt, kann aber auch mehrere Vorsprünge umfassen, die in Umfangsrichtung vorzugsweise gleichmäßig verteilt sind.

Ein weiteres bevorzugtes Ausführungsbeispiel der Pumpe ist dadurch gekennzeichnet, dass die Strömungsleiteinrichtung als Tellerfeder ausgeführt ist, die zwischen der Druckplatte und dem Gehäuse eingespannt ist. Die Tellerfeder ist vorzugsweise so eingespannt, dass die Druckplatte gegen einen Konturring gepresst wird. Über die Höhe der Vorspannkraft kann die Anpresskraft eingestellt werden.

Weitere bevorzugte Ausführungsbeispiele der Pumpe sind dadurch gekennzeichnet, dass die Tellerfeder radial außen geschlitzt ist und/oder radial außen abgeflacht ist und/oder mindestens ein Durchgangsloch aufweist. Dabei sind die Schlitze und/oder Abflachungen und/oder Durchgangslöcher vorzugsweise im Bereich des Druckausgangs angeordnet, um den Durchtritt des mit Druck beaufschlagten Arbeitsmediums sicherzustellen.

Ein weiteres bevorzugtes Ausführungsbeispiel der Pumpe ist dadurch gekennzeichnet, dass der Strömungskanal im Bereich einer Unterflügelnut oder Unterflügelniere eine Verengung aufweist. Dadurch wird die Anströmung der Unterflügeinut oder -niere verbessert.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine Flügelzellenpumpe im Schnitt entlang einer Linie I-I in Figur 2;
- Figur 2: die Flügelzellenpumpe aus Figur 1 in einem Querschnitt ohne Gehäuse und die
- Figuren 3 bis 5: Tellerfedern gemäß verschiedenen Ausführungsbeispielen jeweils in der Draufsicht und in der Vorderansicht.

In den Figuren 1 und 2 ist eine Flügelzellenpumpe 1 stark vereinfacht in verschiedenen Ansichten dargestellt. Die Pumpe 1 umfasst ein nur in Figur 1 gezeigtes Gehäuse 2 mit einem Konturring 4, innerhalb dessen ein Rotor 5 mit Flügeln 6 drehbar angetrieben ist. Die Flügel 6 sind vorzugsweise in radialer Richtung in dem Rotor 5 verschiebbar geführt. Der Konturring 4 oder Hubring 4 hat eine Hubkontur, die so ausgebildet ist, dass mindestens ein, vorzugsweise zwei im Wesentlichen sichelförmige Förderräume ausgebildet werden. Diese werden von den Flügeln 6 durchlaufen, wobei zwei Pumpenabschnitte mit je einem Saug- und einem Druckbereich realisiert werden.

Der Rotor 5 und der Konturring 4 mit der Hubkontur liegen, in Figur 1 unten, dichtend an einer (nicht dargestellten) Dichtfläche des Gehäuses 2 an. Auf der anderen Seite dieser beiden Teile ist eine Druckplatte 10 vorgesehen, durch die das von der Flügelzellenpumpe 1 geförderte Fluid von der Druckseite der Pumpe zu einem Druckausgang 8 gefördert wird, der mit einem Verbraucher in Verbindung steht.

Die in Figur 2 in der Draufsicht dargestellte Druckplatte 10 ist gemäß einem wesentlichen Aspekt der Erfindung in drei Ebenen 11, 12, 13 oder Bereiche unterteilt. In der ersten Ebene 11 ist ein Druckdurchgangsloch 16 ausgespart, das mit dem Druckbereich innerhalb des Konturrings 4 in Verbindung steht und wegen seiner nierenförmigen Gestalt auch als Druckniere bezeichnet wird. Das Druckdurchgangsloch 16 mündet auf der dem Rotor 5 abgewandten Seite in einen Kanalabschnitt 18, der in der zweiten Ebene 12 der Druckplatte 10 ausgebildet ist. In der ersten Ebene 11 der Druckplatte 10 ist des Weiteren ein Unterflügeldurchgangsloch 19 vorgesehen, das aufgrund seiner nierenförmigen Gestalt auch als Unterflügelniere bezeichnet wird.

Das Unterflügeldurchgangsloch 19 mündet auf seiner dem Rotor 5 zugewandten Seite in einen Unterflügelversorgungsbereich, der am radial inneren Ende der Flügel 6 vorgesehen ist. Dem Unterflügelversorgungsbereich wird über das Unterflügeldurchgangsloch 19 mit Druck beaufschlagtes Arbeitsmedium, insbesondere Hydrauliköl, zugeführt, um ein Ausfahren der Flügel in radialer Richtung zu unterstützen. Das Unterflügeldurchgangsloch 19 mündet auf seiner dem Rotor 5 abgewandten Seite in einen Kanalabschnitt 20, der zusammen mit dem Kanalabschnitt 18 einen Kanal oder Fluidpfad begrenzt, der durch Pfeile 21, 22 angedeutet ist und sich von dem Druckdurchgangsloch 16 an dem Unterflügeldurchgangsloch 19 vorbei zu einer Öffnung 24 erstreckt, die in der dritten Ebene 13 der Druckplatte 10 von einer Strömungsleiteinrichtung 25 freigegebenen wird.

Die Strömungsleiteinrichtung 25 ist so ähnlich ausgeführt, wie eine in Figur 4 in zwei verschiedenen Ansichten dargestellte Strömungsleiteinrichtung 70. Die Strömungsleiteinrichtung 70 ist als Tellerfeder ausgeführt und umfasst ein zentrales Durchgangsloch 71. Radial außen weist die Tellerfeder 70 zwei Abflachungen 72, 73 auf, die im eingebauten Zustand der Tellerfeder 70 eine in Figur 2 mit 24 bezeichnete Öffnung schaffen, die den Durchtritt von mit Druck beaufschlagtem Arbeitsmedium zu dem Druckausgang 8 der Pumpe 1 ermöglicht.

Die Strömungsleiteinrichtung 25 liegt mit ihrem radial inneren Randbereich auf einem Innenringkörper 26 auf, der in der zweiten Ebene 12 der Druckplatte 10 ausgebildet ist. Zwischen dem radial inneren Randbereich der Strömungsleiteinrichtung 25 und der Druckplatte 10 ist eine Dichtung 33 angeordnet. Der Innenringkörper 26 ist durch einen Absatz mit einem weiteren Innenringkörper 27 verbunden, der sich in der dritten Ebene 13 der Druckplatte 10 erstreckt. Die Strömungsleiteinrichtung 25 liegt mit ihrem äußeren Randbereich auf einem Außenringkörper 28 auf, der sich in der zweiten Ebene 12 koaxial zu dem Innenringkörper 26 und dem weiteren Innenringkörper 27 erstreckt. Der Außenringkörper 28 ist durch einen weiteren Absatz mit einem weiteren Außenringkörper 29 verbunden, der sich in der dritten Ebene 13 der Druckplatte 10 erstreckt. Die Strömungsleiteinrichtung 25 ist in der dritten Ebene 13 der Druckplatte 10 in einem Ringraum angeordnet, der sich zwischen dem weiteren Innenringkörper 27 und dem weiteren Außenringkörper 29 in der dritten Ebene 13 der Druckplatte 10 erstreckt. Die Strömungsleiteinrichtung 25 ist in der Nähe ihres radial inneren Randbereichs durch einen ringwulstartigen Anlagebereich 30 beaufschlagt, der an dem Gehäuse 2 ausgebildet ist.

Die beiden Kanalabschnitte 18 und 20 bilden zusammen einen Kanal, der durch Stege 31, 32 von einem weiteren Kanal 34 getrennt ist. Die Stege 31, 32 erstrecken sich in der zweiten Ebene der Druckplatte 10 von dem Innenringkörper 26 in radialer Richtung zu dem Außenringkörper 28. Durch die Stege 31, 32 ist der Innenringkörper 26 einstückig mit dem Außenringkörper 28 verbunden. Der Kanal 34 verbindet ein weiteres Unterflügeldurchgangsloch 36 mit einem weiteren Druckdurchgangsloch 35. Durch eine Abflachung 37 an der Strömungsleiteinrichtung 25 wird eine weitere Öffnung 38 zum Druckausgang 8 der Pumpe 1 geschaffen. Durch Pfeile 41, 42 ist in Figur 2 ein weiterer Fluidpfad angedeutet, über den mit Druck beaufschlagtes Arbeitsmedium aus dem weiteren Druckdurchgangsloch 36 an dem weiteren Unterflügeldurchgangsloch 35 vorbei zu der weiteren Öffnung 38 gelangt.

Durch die erfindungsgemäße Strömungsleiteinrichtung 25 wird die Ölführung von den Druckdurchgangslöchern 16; 35 an den Unterflügeldurchgangslöchern 19, 36 vorbei zu dem Druckausgang 8 der Pumpe 1 optimiert. Dadurch kann das Kaltstartverhalten der Pumpe 1 erheblich verbessert werden. Das aus den Druckdurchgangslöchem 35, 16 austretende Arbeitsmedium gelangt über das zugeordnete Unterflügeldurchgangsloch 36, 19 zunächst in den Unterflügelversorgungsbereich und erst dann zum Druckausgang 8 der Pumpe 1. Die zugehörigen Kanäle 18, 20 und 34 werden auf der dem Rotor 5 abgewandten Seite der Druckplatte 10 durch die Strömungsleiteinrichtung 25 begrenzt. Das ist insbesondere dann hilfreich, wenn eine bestimmte Gehäuseausführung keine Begrenzung des Kanals beziehungsweise der Kanäle im Gehäuse zulässt. Im vorliegenden Beispiel werden durch die Stege 31, 32 zwei Pumpenhälften voneinander getrennt. Darüber hinaus kann durch die Stege 31, 32 eine gewünschte Strömungsrichtung vorgegeben werden. Die Öffnungen 24, 38, die durch die Strömungsleiteinrichtung 25 geschaffen werden, sind vorzugsweise in Strömungsrichtung hinter den jeweiligen Unterflügeldurchgangslöchern 19, 36 angeordnet.

In den Figuren 3 bis 5 sind verschiedene Ausgestaltungen von Strömungsleiteinrichtungen in Form von Tellerfedern 50; 70; 80 jeweils in der Draufsicht und der Vorderansicht dargestellt. Die dargestellten Tellerfedern 50; 70; 80 können anstelle der Strömungsleiteinrichtung 25, die ebenfalls als Tellerfeder ausgeführt ist, in die Pumpe 1 eingebaut werden, die in den Figuren 1 und 2 dargestellt ist.

Die in Figur 3 dargestellte Tellerfeder 50 umfasst mehrere Zungen 51 bis 56, die sich im Wesentlichen in radialer Richtung erstrecken, so dass die Tellerfeder also außen geschlitzt ist. Radial innen weist die Tellerfeder 50 ein zentrales Durchgangsloch 58 auf. Die Zungen 53, 54 und 55, 56 begrenzen in Umfangsrichtung Ausnehmungen 63, 64 sowie 65, 66, die jeweils eine Öffnung schaffen, die in Figur 2 mit 24, 38 bezeichnet ist und durch die Abflachungen 37, 39 der Tellerfeder 25 geschaffen wird. Weitere Ausnehmungen 62 und 61 zwischen den Zungen 53, 54 und 55, 56 dienen zur Verformungsoptimierung der Tellerfeder, und ermöglichen eine gleichmäßigere Spannungsverteilung.

Die in Figur 4 dargestellte und bereits beschriebene Tellerfeder 70 umfasst im Bereich Ihrer Abflachungen 72, 73 jeweils eine Nase 74, 75. Die beiden Nasen 74, 75 sind in entgegengesetzten Richtungen so angeordnet, dass sie einen verdrehsicheren Einbau der Tellerfeder 70 ermöglichen. Der verdrehsichere Einbau liefert den Vorteil, dass die Abflachungen 72, 73 beim Einbau korrekt positioniert werden und auch bleiben.

Die bevorzugte Strömungsrichtung in den Kanälen 18, 20 und 34 ist vorzugsweise gleichsinnig mit der Drehrichtung des Rotors 5. Um eine verbesserte Anströmung der Unterflügeldurchgangslöcher 19; 36 zu erreichen, können die Kanäle 18, 20 und 34 strömungstechnisch optimiert, zum Beispiel zu den Unterflügeldurchgangslöchern 19; 36 hin verengt werden. Die Kanäle 18, 20 und 34 können so ausgebildet werden, dass entweder die Druckniere und die Unterflügelniere der gleichen Pumpenhälfte oder von gegenüberliegenden Pumpenhälften verbunden werden. Die Gestaltung und Position der Tellerfedern 25; 50; 70; 80 sind vorzugsweise so gewählt, dass die Kanäle 18, 20 und 34 vor und hinter der Tellerfeder den gleichen Durchtrittsquerschnitt ermöglichen. Von den Öffnungen 24, 38 strömt das Medium in der dritten Ebene 13 zu dem Druckausgang 8.

Die in Figur 5 dargestellte Tellerfeder 80 hat die Gestalt einer Kreisringscheibe mit einem zentralen Durchgangsloch 85. Im Bereich des Druckausgangs (8 in Figur 1) sind jeweils zwei Durchgangslöcher 81, 82 und 83, 84 ausgespart, die den Durchtritt von mit Druck beaufschlagtem Arbeitsmedium aus dem jeweiligen Kanal 18, 20 und 34 zum Druckausgang ermöglichen.

### Bezugszeichenliste

- 1: Pumpe
- 2: Gehäuse
- 4: Konturring
- 5: Rotor
- 6: Flügel
- 8: Druckausgang
- 10: Druckplatte
- 11: erste Ebene
- 12: zweite Ebene
- 13: dritte Ebene
- 16: Druckdurchgangsloch
- 18: Kanalabschnitt
- 19: Unterflügeldurchgangsloch
- 20: Kanalabschnitt
- 21: Pfeil
- 22: Pfeil
- 24: Öffnung
- 25: Strömungsleiteinrichtung
- 26: Innenringkörper
- 27: weiterer Innenringkörper
- 28: Außenringkörper
- 29: weiterer Außenringkörper
- 30: Anlagebereich
- 31: Steg
- 32: Steg
- 33: Dichtung
- 34: Kanal
- 35: Unterflügeldurchgangsloch
- 36: Druckdurchgangsloch
- 37: Abflachung
- 38: Öffnung
- 39: Abflachung
- 41: Pfeil
- 42: Pfeil
- 50: Tellerfeder
- 51: Zunge
- 52: Zunge
- 53: Zunge
- 54: Zunge
- 55: Zunge
- 56: Zunge
- 58: zentrales Durchgangsloch
- 61: Ausnehmung
- 62: Ausnehmung
- 63: Ausnehmung
- 64: Ausnehmung
- 65: Ausnehmung
- 66: Ausnehmung
- 70: Tellerfeder
- 71: zentrales Durchgangsloch
- 72: Abflachung
- 73: Abflachung
- 74: Nase
- 75: Nase
- 80: Tellerfeder
- 81: Durchgangsloch
- 82: Durchgangsloch
- 83: Durchgangsloch
- 84: Durchgangsloch
- 85: zentrales Durchgangsloch

## Patentansprüche

1. Pumpe, insbesondere Flügelzellenpumpe, mit einem mindestens einen Flügel (6) führenden Rotor (5), der an mindestens einer Druckplatte (10) anliegt, die mindestens ein Druckdurchgangsloch (16, 35) und mindestens ein Unterflügeldurchgangsloch (19, 36) aufweist, die mit einem Druckausgang (8) in Verbindung stehen, der in einem Gehäuse (2) der Pumpe (1) vorgesehen ist, wobei zwischen der Druckplatte (10) und dem Gehäuse (2) eine Strömungsleiteinrichtung (25; 50; 70; 80) angeordnet ist, die einen Fluidpfad (21, 22; 41, 42) begrenzt,
welcher von dem mindestens einen Druckdurchgangsloch (16, 35) zunächst über einen Kanalabschnitt (18) bzw. Kanal (34) zu dem mindestens einen Unterflügeldurchgangsloch (19, 36) und danach über einen Kanalabschnitt (20) bzw. Kanal (34) und Öffnungen (24, 38) zu dem Druckausgang (8) führt,
**dadurch gekennzeichnet, dass** die Strömungsleiteinrichtung (25; 50; 70; 80) als Tellerfeder ausgeführt ist, die zwischen der Druckplatte (10) und dem Gehäuse (2) eingespannt ist.

2. Pumpe nach Anspruch 1, **dadurch gekennzeichnet, dass** die Tellerfeder (50) radial außen geschlitzt ist.

3. Pumpe nach Anspruch 1, **dadurch gekennzeichnet, dass** die Tellerfeder (25; 70) radial außen abgeflacht ist.

4. Pumpe nach Anspruch 1, **dadurch gekennzeichnet, dass** die Tellerfeder (80) mindestens ein Durchgangsloch (81, 82, 83, 84) aufweist.

5. Pumpe nach Anspruch 1, **dadurch gekennzeichnet, dass** die Druckplatte (10) eine erste Ebene (11) mit dem Druckdurchgangsloch (16, 35) und dem Unterflügeldurchgangsloch (19, 36) und eine zweite Ebene (12) mit mindestens einem Strömungskanal (18, 20; 34) aufweist, der den Fluidpfad (21, 22; 41, 42) von dem Druckdurchgangsloch (16, 35) an dem Unterflügeldurchgangsloch (19, 36) vorbei zu dem Druckausgang (8) teilweise begrenzt.

6. Pumpe nach Anspruch 5, **dadurch gekennzeichnet, dass** der Strömungskanal (18, 20; 34) in der zweiten Ebene (12) der Druckplatte (10) in axialer Richtung zum Gehäuse (2) hin von der Strömungsleiteinrichtung (25; 50; 70; 80) begrenzt ist.

7. Pumpe nach Anspruch 5 oder 6, **dadurch gekennzeichnet, dass** die Druckplatte (10) in der zweiten Ebene (12) Stege (31, 32) aufweist, welche zwei Strömungskanäle (18, 20; 34) voneinander trennen.

8. Pumpe nach einem der Ansprüche 5 bis 7, **dadurch gekennzeichnet, dass** die Druckplatte (10) in der zweiten Ebene (12) radial innen einen Innenringkörper (26) aufweist, an dem die Strömungsleiteinrichtung (25; 50; 70; 80) teilweise anliegt.

9. Pumpe nach Anspruch 8, **dadurch gekennzeichnet, dass** die Druckplatte (10) in einer dritten Ebene (13) radial innen einen weiteren Innenringkörper (27) aufweist, den die Strömungsleiteinrichtung (25; 50; 70; 80) umgibt und an dem eine Dichtung (33) anliegt.

10. Pumpe nach einem der Ansprüche 5 bis 9, **dadurch gekennzeichnet, dass** die Druckplatte (10) in der zweiten Ebene (12) radial außen einen Außenringkörper (28) aufweist, an dem die Strömungsleiteinrichtung (25; 50; 70; 80) teilweise anliegt.

11. Pumpe nach Anspruch 10, **dadurch gekennzeichnet, dass** die Druckplatte (10) in einer beziehungsweise der dritten Ebene (13) radial außen einen weiteren Außenringkörper (29) aufweist, der die Strömungsleiteinrichtung (25; 50; 70; 80) umgibt.

12. Pumpe nach einem der vorhergehenden Ansprüche, **dadurch gekennzeichnet, dass** an dem Gehäuse (2) ein Anlagebereich (30) ausgebildet ist, der an der Strömungsleiteinrichtung (25; 50; 70; 80) anliegt.

13. Pumpe nach einem der vorhergehenden Ansprüche , **dadurch gekennzeichnet, dass** der Strömungskanal (18, 20; 34) im Bereich einer Unterflügelnut oder Unterflügelniere eine Verengung aufweist.

## Claims

1. Pump, more particularly a vane-type pump, with a rotor (5) driving at least one vane (6) and bearing against at least one pressure plate (10) which has at least one pressure clearance hole (16, 35) and at least one under-vane through hole (19, 36) which are in connection with a pressure output (8) which is provided in a housing (2) of the pump (1) wherein between the pressure plate (10) and the housing (2) there is a flow guide device (25; 50; 70; 80) which defines a fluid path (21, 22; 41 42) which runs from the at least one pressure clearance hole (16, 35) initially over a channel section (18) or channel (34) to the at least one under-vane through hole (19, 36) and then over a channel section (20) or channel (34) and openings (24, 38) to the pressure outlet (8), **characterised in that** the flow guide device (25; 50; 70; 80) is designed as a plate spring which is tensioned between the pressure plate (10) and the housing (2).

2. Pump according to claim 1, **characterised in that** the plate spring (50) is slit radially on the outside.

3. Pump according to claim 1 **characterised in that** the plate spring (25, 70) is flattened radially on the outside.

4. Pump according to claim 1 **characterised in that** the plate spring (80) has at least one through hole (81, 82, 83, 84).

5. Pump according to claim 1 **characterised in that** the pressure plate (10) has a first plane (11) with the pressure clearance hole (16, 35) and the under-vane through hole (19, 36), and a second plane (12) with at least one flow channel (18, 20; 34) which in part defines the fluid path (21, 22 ; 41, 42) from the pressure clearance hole (16, 35) past the under-vane through hole (19, 36) to the pressure outlet (8).

6. Pump according to claim 5 **characterised in that** the flow channel (18, 20; 34) is defined in the second plane (12) of the pressure plate (10) in the axial direction towards the housing (2) by the flow guide device (25; 50; 70; 80).

7. Pump according to claim 5 or 6 **characterised in that** the pressure plate (10) has in the second plane (12) webs (31, 32) which separate two flow channels (18, 20;34) from one another.

8. Pump according to one of claims 5 to 7 **characterised in that** the pressure plate (10) has in the second plane (12) radially on the inside an inner ring body (26) against which the flow guide device (25; 50; 70; 80) partly adjoins.

9. Pump according to claim 8 **characterised in that** the pressure plate (10) has in the third plane (13) radially on the inside a further inner ring body (27) which is surrounded by the flow guide device (25; 50; 70; 80) and adjoined by a seal (33).

10. Pump according to one of claims 5 to 9 **characterised in that** the pressure plate (10) has in the second plane (12) radially on the outside an outer ring body (28) against which the flow guide device (25; 50; 70; 80) adjoins in part.

11. Pump according to claim 10 **characterised in that** the pressure plate (10) has in a or the third plane (12) radially on the outside a further outer ring body (29) which surrounds the flow guide device (25; 50; 70; 80).

12. Pump according to one of the preceding claims **characterised in that** a contact bearing area (30) is formed on the housing (2) and bears against the flow guide device (25; 50; 70; 80).

13. Pump according to one of the preceding claims **characterised in that** the flow channel (18; 20; 34) has a constriction in the area of an under-vane groove or under-vane kidney.

## Revendications

1. Pompe, en particulier pompe à palettes, comprenant un rotor (5) guidant au moins une palette (6), lequel rotor repose au niveau au moins d'une plaque d'appui (10), qui présente au moins un trou de passage de pression (16, 35) et au moins un trou de passage sous palettes (19, 36), lesquels sont reliés à une sortie de pression (8) prévue dans un carter (2) de la pompe (1), sachant qu'est disposé, entre la plaque d'appui (10) et le carter (2), un dispositif de guidage d'écoulement (25 ; 50 ; 70 ; 80) qui délimite une voie pour fluide (21, 22 ; 41, 42),
laquelle voie pour fluide mène depuis le trou de passage de pression (16, 35) au moins au nombre de un, en passant tout d'abord par une section de canal (18) ou par un canal (34), vers le trou de passage sous palettes (19, 36) au moins au nombre de un, puis, en passant par une section de canal (20) ou par un canal (34) et par des ouvertures (24, 38), en direction de la sortie de pression (8),
**caractérisée en ce que** le dispositif de guidage d'écoulement (25 ; 50 ; 70 ; 80) est réalisé sous la forme d'un ressort Belleville, qui est serré entre la plaque d'appui (10) et le carter (2).

2. Pompe selon la revendication 1, **caractérisée en ce que** le ressort Belleville (50) est fendu radialement à l'extérieur.

3. Pompe selon la revendication 1, **caractérisée en ce que** le ressort Belleville (25 ; 70) est aplati radialement à l'extérieur.

4. Pompe selon la revendication 1, **caractérisée en ce que** le ressort Belleville (80) présente au moins un trou de passage (81, 82, 83, 84).

5. Pompe selon la revendication 1, **caractérisée en ce que** la plaque d'appui (10) présente un premier plan (11) avec le trou de passage de pression (16, 35) et avec le trou de passage sous palettes (19, 36) et un deuxième plan (12) avec au moins un canal d'écoulement (18, 20 ; 34), lequel délimite en partie la voie pour fluide (21, 22 ; 41, 42) depuis le trou de passage de pression (16, 35) en passant le long du trou de passage sous palettes (19, 36) en direction de la sortie de pression (8).

6. Pompe selon la revendication 5, **caractérisée en ce que** le canal d'écoulement (18, 20 ; 34) est délimité dans le deuxième plan (12) de la plaque d'appui (10) dans la direction axiale en direction du carter (2) par le dispositif de guidage d'écoulement (25 ; 50 ; 70 ; 80).

7. Pompe selon la revendication 5 ou 6, **caractérisée en ce que** la plaque d'appui (10) présente dans le deuxième plan (12) des entretoises (31, 32), qui séparent deux canaux d'écoulement (18, 20 ; 34) l'un de l'autre.

8. Pompe selon l'une quelconque des revendications 5 à 7, **caractérisée en ce que** la plaque d'appui (10) présente dans le deuxième plan (12) radialement à l'intérieur un corps annulaire interne (26), contre lequel repose en partie le dispositif de guidage d'écoulement (25 ; 50 ; 70 ; 80).

9. Pompe selon la revendication 8, **caractérisée en ce que** la plaque d'appui (10) présente dans un troisième plan (13) radialement à l'intérieur un autre corps annulaire interne (27) que le dispositif de guidage d'écoulement (25 ; 50 ; 70 ; 80) entoure et contre lequel repose un joint d'étanchéité (33).

10. Pompe selon l'une quelconque des revendications 5 à 9, **caractérisée en ce que** la plaque d'appui (10) présente dans le deuxième plan (12) radialement à l'extérieur un corps annulaire externe (28), contre lequel repose en partie le dispositif de guidage d'écoulement (25 ; 50 ; 70 ; 80).

11. Pompe selon la revendication 10, **caractérisée en ce que** la plaque d'appui (10) présente dans un plan ou dans le troisième plan (13) radialement à l'extérieur un autre corps annulaire externe (29), qui entoure le dispositif de guidage d'écoulement (25 ; 50 ; 70 ; 80).

12. Pompe selon l'une quelconque des revendications précédentes, **caractérisée en ce qu'**est réalisée sur le carter (2) une zone d'appui (30) qui repose au niveau du dispositif de guidage d'écoulement (25 ; 50 ; 70 ; 80).

13. Pompe selon l'une quelconque des revendications précédentes, **caractérisée en ce que** le canal d'écoulement (18, 20 ; 34) présente dans la zone d'une rainure sous palettes ou d'un espace réniforme sous palettes un rétrécissement.
